# EUROPÄISCHE PATENTSCHRIFT

(11) **EP 0 852 080 B1**
(45) Veröffentlichungstag und Bekanntmachung des Hinweises auf die Patenterteilung: **19.04.2000**
(21) Anmeldenummer: 96942242.7
(22) Anmeldetag: 10.09.1996
(51) Int. Cl.: H01R 12/32, H01R 12/16, H01R 12/22

(54) **VERFAHREN ZUR KONTAKTIERUNG EINER VIELPOLIGEN FEDERLEISTE**
METHOD FOR CONTACTING A MULTIWAY SOCKET CONNECTOR
PROCEDE DE MISE EN CONTACT D'UN CONNECTEUR MULTIPOLAIRE A RESSORT

(30) Priorität: 21.09.1995 DE 19535108
(43) Veröffentlichungstag der Anmeldung: 08.07.1998
(73) Patentinhaber: SIEMENS AKTIENGESELLSCHAFT, 80333 München (DE)
(72) Erfinder: ZELL, Karl, D-82343 Niederpöcking (DE); SEIBOLD, Jürgen, D-82065 Baierbrunn (DE); SEIDEL, Peter, D-82194 Gröbenzell (DE)
(86) Internationale Anmeldenummer: DE9601700
(87) Internationale Veröffentlichungsnummer: WO9711512

(56) Entgegenhaltungen:
- EP-A- 0 284 245
- EP-A- 0 285 860
- EP-A- 0 418 045
- FR-A- 2 041 372
- US-A- 5 385 490

## Beschreibung

Die vorliegende Erfindung betrifft ein Verfahren zur Kontaktierung einer vielpoligen Federleiste für Steckverbindungen mit KOAX-Anschlußkabeln.

Bei den bekannten Federleisten werden, wenn eine hohe Stekkerqualität gefordert wird, spezielle KOAX-Stecker, die verhältnismäßig viel Platz beanspruchen, eingeschnappt. Ein weiterer Nachteil diese Stecker besteht darin, daß sie die einheitliche Steckergeometrie stören. Bei niedrigeren Qualitätsansprüchen wurde der Innenleiter mit einer normalen Crimpfeder versehen und der Schirm an dem metallischen Gehäuse angeschellt. Sollen KOAX-Durchgänge in einem Zwischenrastermaß geschirmt werden, wird der Schirm aufgekämmt, zu einem Leiter verdrallt und ebenfalls an einer Crimpfeder angeschlagen. Alle hier genannten Verfahren sind aufwendig und teuer und verlangen aufwendige Spezialwerkzeuge oder manuelle Tätigkeiten.

Aufgabe der vorliegenden Erfindung ist es, ein Verfahren zur Kontaktierung einer vielpoligen Federleiste für Steckverbindungen mit KOAX-Anschlußdrähten anzugeben, welches einfach durchführbar ist und nicht so aufwendig wie die bekannten Verfahren ist.

Diese Aufgabe wird für ein Verfahren der obengenannten Art erfindungsgemäß dadurch gelöst, daß die Federleiste aus mehreren Kunststoffscheiben zusammengesetzt ist, die derart ausgebildet sind, daß mindestens eine erste ihrer Seiten zur Aufnahme von Schneidklemmen und mit diesen einstückig verbundenen Kontaktfedern ausgebildet ist,
wobei pro KOAX-Anschlußkabel jeweils eine Schneidklemme für den Innenleiter und eine Schneidklemme für das Schirmgeflecht vorgesehen sind, die fluchtend hintereinander angeordnet sind,
wobei die Schneidklemmen für die Innenleiter und die zugehörigen Kontaktfedern fluchtend hintereinander angeordnet sind, und
wobei die Schneidklemmen für das Schirmgeflecht über eine Querverbindung mit neben den Kontaktfedern für die Innenleiter angeordneten Schirmkontaktfedern verbunden sind,
daß mindestens die andere Seite entsprechend geformte angespritzte Druckstücke aufweist, die zum Eindrücken der Innenleiter und der Schirmgeflechte in die jeweiligen Schneidklemmen dienen,
daß von zwei gegenüberliegenden Seiten eine Seite Aufnahmen für auf der anderen Seite angebrachte Preßzapfen aufweist,
daß die mit den Schneidklemmen und Kontaktfedern vormontierten Kunststoffscheiben durch die in Preßpassung ausgeführten Preßzapfen innerhalb eines Preßwerkzeugs auf Abstand gehalten werden,
daß in diese auf Abstand vormontierten Kunststoffscheiben auf Länge geschnittene, mit an ihren Enden freie Innenleiter aufweisende KOAX-Anschlußdrähte in Steckrichtung der Federleiste eingeschoben werden, und
daß die Kunststoffscheiben mittels des Preßwerkzeugs zusammengedrückt werden.

Das erfindungsgemäße Verfahren besitzt den Vorteil, daß es einfach durchzuführen ist, da die Verwendung spezieller Stecker und die Anwendung spezieller aufwendiger Verfahrensschritte entfällt.

Vorteilhafte Ausgestaltungen des erfindungsgemäßen Verfahrens ergeben sich aus den Unteransprüchen, sowie aus der nachfolgenden Beschreibung einer in der Zeichnung dargestellten Federleiste, bei der das Verfahren gemäß der Erfindung angewendet wird.

In der Zeichnung zeigen
- FIG 1: eine Draufsicht auf eine bestückte Federleiste, bei der das erfindungsgemäße Verfahren zur Anwendung kommt, vor dem Zusammendrücken der Kunststoffscheiben.
- FIG 2: einen Querschnitt A-B durch die FIG 1,
- FIG 3: einen Querschnitt durch die FIG 1, bei dem die Preßzapfen zu erkennen sind,
- FIG 4: einen Längsschnitt durch eine Federleiste, bei der das erfindungsgemäße Verfahren zur Anwendung kommt,
- FIG 5: verschiedene Anordnungen der Schneidklemmen und Kontaktfedern für das Schirmgeflecht,
- FIG 6: ein Belegungsbeispiel für die Kontaktfedern der Federleiste, und
- FIG 7: einen Querschnitt durch eine Federleiste, bei der das erfindungsgemäße Verfahren zur Anwendung kommt, nach dem Zusammendrücken der Kunststoffscheiben.

Die Federleiste 1, bei der das erfindungsgemäße Verfahren zur Anwendung kommt, besteht aus den Kunststoffscheiben 2, 3, 4, wobei es sich bei den Kunststoffscheiben 2 um innere Kunststoffscheiben handelt, die alle den gleichen Aufbau besitzen. Bei den Kunststoffscheiben 3 und 4 handelt es sich um äußere Kunststoffscheiben. Diese Kunststoffscheiben 3,4 besitzen jeweils auf einer ihrer Seiten eine glatte Oberfläche, welche gleichzeitig Außenflächen der Federleiste 1 bilden.

Die Kunststoffscheiben 2 sind auf einer Seite derart ausgebildet, daß sie die Schneidklemmen 6 und 7 und die mit diesen verbundenen Kontaktfedern 8 und 9 aufnehmen. Dabei dienen die Schneidklemmen 6 zum Anschluß der Innenleiter der anzuschließenden KOAX-Anschlußkabel 5 und sind jeweils mit den Kontaktfedern 8 verbunden. Die Schneidklemmen 7 dienen zum Anschluß des Schirmgeflechts des KOAX-Anschlußkabels und sind jeweils mit den Kontaktfedern 9 verbunden. Zum Anschluß des KOAX-Anschlußkabels muß, wie aus der FIG. 5 zu entnehmen ist, lediglich am freien, anzuschließenden Ende des Kabels die äußere Isolierung und das Schirmgeflecht entfernt werden.

Auf der anderen Seite der Kunststoffscheiben 2 sind angespritzte Druckstücke 10 bis 13 angebracht. Von diesen Druckstücken befinden sich die Druckstücke 10 und 11 innerhalb der Schneidklemmbereiche der Schneidklemmen 6 und 7, während sich die Druckstücke 12 und 13 jeweils zu beiden Seiten außerhalb der Schneidklemmbereiche der Schneidklemmen 6 und 7 befinden.

Die außerhalb der Klemmbereiche angeordneten Druckstücke 12 und 13 sind derart ausgebildet, daß sie die Anschlußkabel 5, bzw. deren isolierten Innenleiter zu fast 180° umschließen und auf diese Weise eine Führung beim Einführen der wie oben beschrieben vorbereiteten Anschlußdrähte 5 in die vormontierten und beabstandeten Kunststoffscheiben 2 bilden und darüberhinaus ein Ausweichen der Anschlüsse 5 beim Zusammendrücken verhindern. Dadurch wird die Druckfläche der innerhalb der Schneidklemmbereiche der Schneidklemmen 6 und 7 liegenden Druckstücke 10 und 11 durch eine leichte muldenförmige Vertiefung zum Aufbringen eines hohen Drucks beim Zusammenpressen gebildet.

Weiterhin ist jeweils eine Seite der Kunststoffscheiben 2 mit Preßzapfen 14 versehen, die in Aufnahmen (nicht gezeigt) auf der gegenüberliegenden Seite eingreifen. Die Preßzapfen 14 weisen eine Preßpassung auf. Bei der dargestellten Federleiste 1 befinden sich die Preßzapfen 14 auf der Seite der Kunststoffscheiben 2, auf welcher sich die Druckstücke 10 bis 13 befinden.

Die oben gemachten Ausführungen gelten entsprechend für die äußeren Kunststoffscheiben 3 und 4.

Es wird nun der eigentliche Kontaktierungsvorgang beschrieben.

Zuerst werden die einzelnen Kunststoffscheiben 2 mit den Schneidklemmen 6 und 7 und den Kontaktfedern 8 und 9, wobei die Schneidklemmen 6 und die Kontaktfedern 8 sowie die Schneidklemmen 7 und die Kontaktfedern 9 jeweils eine Einheit bilden, bestückt. Dann werden die Kunststoffscheiben 2, 3 und 4 aufeinander gelegt. Da die Preßzapfen 14 eine Preßpassung aufweisen, werden die Kunststoffscheiben, solange kein echter Druck durch daß Preßwerkzeug ausgeübt wird, in einem vorgegebenen Abstand zueinander gehalten.

Zwischen diese vormontierten und auf Abstand gehaltenen Kunststoffscheiben 2, 3 und 4 werden dann in Steckrichtung der Federleiste 1 von oben die auf Länge geschnittenen und wie oben beschrieben vorbereiteten Anschlußkabel 5 eingeführt. Nach der Einführung der Anschlußkabel 5 werden die Kunststoffscheiben mittels eines einfachen Preßwerkzeugs zusammengedrückt. Danach ist der Kontaktierungsvorgang beendet.

Bei dem erfindungsgemäßen Verfahren übernehmen die Druckstücke 10 bis 13 die Tätigkeit des bei dem bekannten Kontaktierungsverfahren zusätzlich notwendigen Kontaktierwerkzeugs. Außerdem entfällt bei dem erfindungsgemäßen Verfahren die zusätzliche Anwendung eines Crimpwerkzeugs.

Wie aus den Figuren 4 bis 6 zu entnehmen ist, kann die Konfiguration der Verbindung zwischen den Schneidklemmen 7 für das Schirmgeflecht des Anschlußkabels 5 und den mit diesen leitend verbundenen Kontaktfedern 9 unterschiedlich gestaltet werden, wobei lediglich eine beispielhafte Lösung in FIG 6 dargestellt ist. Man kann die Konfiguration so ausführen, daß jeweils eine oder mehrere das eigentliche Signal führende Kontaktfedern 8 von Schirmpotential führenden Kontaktfedern 9 umgeben sind.

## Patentansprüche

1. Verfahren zur Kontaktierung einer vielpoligen Federleiste für Steckverbindungen mit KOAX-Anschlußkabel,
**dadurch gekennzeichnet,**
daß die Federleiste (1) aus mehreren Kunststoffscheiben (2, 3, 4) zusammengesetzt ist, die derart ausgebildet sind, daß mindestens eine erste ihrer Seiten zur Aufnahme von Schneidklemmen (6) und mit diesen einstückig verbundenen Kontaktfedern (7) ausgebildet ist,
wobei pro KOAX-Anschlußkabel jeweils eine Schneidklemme (6) für den Innenleiter und eine Schneidklemme (7) für das Schirmgeflecht, die fluchtend hintereinander angeordnet sind, vorgesehen sind,
wobei die Schneidklemmen (6) für die Innenleiter und die zugehörigen Kontaktfedern (8) fluchtend hintereinander angeordnet sind, und
wobei die Schneidklemmen (7) für das Schirmgeflecht über eine Querverbindung mit neben den Kontaktfedern (8) für die Innenleiter angeordneten Schirmkontaktfedern (9) verbunden sind,
daß mindestens die andere Seite entsprechend geformte angespritzte Druckstücke (10 - 13) aufweist, die zum Eindrücken der Innenleiter und der Schirmgeflechte in die jeweiligen Schneidklemmen (6, 7) dienen,
daß von zwei gegenüberliegenden Seiten eine Seite Aufnahmen für auf der anderen Seite angebrachte Preßzapfen (14) aufweist,
daß die mit den Schneidklemmen (6, 7) und Kontaktfedern (8, 9) vormontierten Kunststoffscheiben (2, 3, 4) durch die in Preßpassung ausgeführten Preßzapfen (14) innerhalb eines Preßwerkzeugs auf Abstand gehalten werden,
daß in diese auf Abstand vormontierten Kunststoffscheiben (2, 3, 4) auf Länge geschnittene, mit an ihren Enden freie Innenleiter aufweisende KOAX-Anschlußdrähte (5) in Steckrichtung der Federleiste (1) eingeschoben werden, und
daß die Kunststoffscheiben (2, 3, 4) mittels des Preßwerkzeugs zusammengedrückt werden.

2. Kunststoffscheibe zur Durchführung des Verfahrens nach Anspruch 1,
**dadurch gekennzeichnet,**
daß die Kunststoffscheibe derart ausgebildet ist, daß mindestens eine erste ihrer Seiten zur Aufnahme von Schneidklemmen (6) und mit diesen einstückig verbundenen Kontaktfedern ausgebildet ist,
daß mindestens die andere Seite entsprechend geformte angespritzte Druckstücke (10-13) aufweist, die zum Eindrücken der Innenleiter und der Schirmgeflechte in die jeweiligen Schneidklemmen dienen,
daß eine Seite Aufnahmen für auf einer gegenüberliegenden Seite angebrachte Preßzapfen (14), und
daß die Druckstücke (10 - 13) jeweils sowohl innerhalb der Schneidklemmbereiche der Schneidklemmen (6, 7) als auch außerhalb der Schneidklemmbereiche der Schneidklemmen (6, 7) angeordnet sind.

3. Kunststoffscheibe nach Anspruch 2 zur Durchführung des Verfahrens nach Anspruch 1,
**dadurch gekennzeichnet,**
daß die Druckstücke (12, 13) außerhalb der Schneidklemmbereiche der Schneidklemmen (6, 7) den isolierten Innenleiter bzw. das Anschlußkabel (5) fast zur Hälfte umschließen.

4. Kunststoffscheibe nach Anspruch 2 zur Durchführung des Verfahrens nach Anspruch 1,
**dadurch gekennzeichnet,**
daß die Druckfläche der innerhalb der Schneidklemmbereiche der Schneidklemmen (6, 7) liegenden Druckstücke (10, 11) durch eine leichte muldenförmige Vertiefung der Druckstücke (10, 11) ausgebildet ist.

## Claims

1. Method for making contact with a multipole female strip connector for plug connections with coaxial connecting cables,
characterized in that
the female strip connector (1) is composed of a plurality of plastic discs (2, 3, 4) which are designed in such a manner that at least a first of their sides is designed to accommodate insulation-piercing terminals (6) and contact springs (7) which are integrally connected to them,
in each case one insulation-piercing terminal (6) for the inner conductor and one insulation-piercing terminal (7) for the screen mesh, which are arranged aligned one behind the other, being provided per coaxial connecting cable,
the insulation-piercing terminals (6) for the inner conductors and the associated contact springs (8) being arranged aligned one behind the other, and
the insulation-piercing terminals (7) for the screen mesh being connected via a cross-connection to screen contact springs (9) which are arranged alongside the contact springs (8) for the inner conductors,
in that at least the other side has correspondingly formed overmoulded pressure pieces (10 - 13) which are used to press the inner conductors and the screen meshes into the respective insulation-piercing terminals (6, 7),
in that, of two opposite sides, one side has receptacles for pressing pins (14) which are fitted on the other side,
in that the plastic discs (2, 3, 4) which are preassembled with the insulation-piercing terminals (6, 7) and contact springs (8, 9) are held spaced apart within a pressing tool by the pressing pins (14), which are designed to be a force fit,
in that coaxial connecting wires (5), which are cut to length and have free inner conductors at their ends, are pushed into these plastic discs (2, 3, 4), which are preassembled spaced apart, in the insertion direction of the female strip connector (1), and in that the plastic discs (2, 3, 4) are pressed together by means of the pressing tool.

2. Plastic disc for carrying out the method according to Claim 1,
characterized
in that the plastic disc is designed in such a manner that at least a first of its sides is designed to accommodate insulation-piercing terminals (6) and contact springs which are integrally connected to it, in that at least the other side has correspondingly formed overmoulded pressure pieces (10-13) which are used to press the inner conductors and the shield meshes into the respective insulation-piercing terminals,
in that one side has receptacles for pressing pins (14) which are fitted on an opposite side, and
in that the pressure pieces (10 - 13) are respectively arranged both inside the insulation-piercing terminal regions of the insulation-piercing terminals (6, 7) and outside the insulation-piercing terminal regions of the insulation-piercing terminals (6, 7).

3. Plastic disc according to Claim 2 for carrying out the method according to Claim 1,
characterized
in that the pressure pieces (12, 13) outside the insulation-piercing terminal regions of the insulation-piercing terminals (6, 7) enclose virtually half the insulated inner conductor or the connecting cable (5).

4. Plastic disc according to Claim 2 for carrying out the method according to Claim 1,
characterized
in that the pressure surface of the pressure pieces (10, 11) which are located inside the insulation-piercing terminal regions of the insulation-piercing terminals (6, 7) are formed by a slight trough-shaped depression in the pressure pieces (10, 11).

## Revendications

1. Procédé pour le raccordement de câbles coaxiaux avec un connecteur multipolaire à ressorts pour branchements mâle et femelle,
**caractérisé par le fait**
que le connecteur à ressorts (1) est constitué d'un assemblage de plusieurs plaques en matière plastique (2, 3, 4) dont la forme est telle qu'au moins le premier d'un de leurs côtés est prévu pour recevoir des bornes à déplacement d'isolation (6) et des ressorts de contact (7) reliés à ces bornes et formant avec elles une seule pièce,
une borne à déplacement d'isolation (6) étant prévue pour le conducteur central et une borne à déplacement d'isolation (7) pour la tresse de l'écran de chaque câble coaxial à raccorder, ces bornes étant disposées en alignement l'une derrière l'autre,
les bornes à déplacement d'isolation (6) pour le conducteur central et les ressorts de contact correspondants (8) étant disposées en alignement l'une derrière l'autre et,
les bornes à déplacement d'isolation (7) pour la tresse de l'écran étant reliées par l'intermédiaire d'une liaison transversale avec les ressorts de contact pour l'écran (9) disposés près des ressorts de contacts (8) des conducteurs centraux,
qu'au moins l'autre côté comporte des pièces d'appui extrudées (10 - 13) de forme adéquate qui servent à enfoncer les conducteurs centraux et les tresses d'écran dans les bornes à déplacement d'isolation respectives (6, 7),
que l'un des deux côtés qui se font face comporte des logements pour recevoir des tenons de pression (14) ménagés sur l'autre côté,
que les plaques en matière plastique (2, 3, 4) prééquipées avec les bornes à déplacement d'isolation (6, 7) et les ressorts de contact (8, 9) sont maintenues à une certaine distance l'une de l'autre à l'intérieur d'un outil de serrage par les tenons de pression (14) réalisés à ajustage serré,
que, entre ces plaques en matière plastique (2, 3, 4), prééquipées et maintenues à distance l'une de l'autre, les câbles coaxiaux à raccorder (5), coupés à longueur et présentant les conducteurs centraux dénudés à leur extrémité, sont introduits dans le sens d'enfichage du connecteur à ressorts (1) et
que les plaques en matière plastique (2, 3, 4) sont pressées l'une contre l'autre par l'outil de serrage.

2. Plaque en matière plastique pour la réalisation du procédé selon la revendication 1
**caractérisée par le fait**
que la plaque en matière plastique est formée de telle sorte qu'au moins le premier d'un de leurs côtés est prévu pour recevoir des bornes à déplacement d'isolation (6) et des ressorts de contact reliés à ces bornes et formant avec elles une seule pièce,
qu'au moins l'autre côté comporte des pièces d'appui extrudées (10 - 13) de forme adéquate qui servent à enfoncer le conducteur central et les tresses d'écran dans les bornes à déplacement d'isolation respectives,
qu'un côté comporte des logements pour des tenons de pression (14) placés sur le côté opposé, et
que les pièces d'appui (10 - 13) sont disposées aussi bien à l'intérieur des zones des bornes à déplacement d'isolation (6, 7) qu'à l'extérieur des zones des bornes à déplacement d'isolation (6, 7).

3. Plaque en matière plastique selon la revendication 2 pour la réalisation du procédé selon la revendication 1
**caractérisée par le fait**
que les pièces d'appui (12, 13) à l'extérieur des zones des bornes à déplacement d'isolation (6, 7) entourent presque sur leur moitié le conducteur central isolé et le câble de raccordement (5).

4. Plaque en matière plastique selon la revendication 2 pour la réalisation du procédé selon la revendication 1
**caractérisée par le fait**
que la surface de pression des pièces d'appui (10, 11), qui se trouvent dans la zone des bornes à déplacement d'isolation (6, 7), est constituée par un léger creux en forme d'auge sur les pièces d'appui (10, 11).
